# FASCICULE DE BREVET EUROPEEN

(11) **EP 0 047 469 B1**
(45) Date de publication et mention de la délivrance du brevet: **21.11.1985**
(21) Numéro de dépôt: 81106821.2
(22) Date de dépôt: 01.09.1981
(51) Int. Cl.: H01R 9/09

(54) **Contact insérable dans un trou métallisé d'une carte de circuit imprimé et procédé d'insertion de ce contact**
Einsteckkontakt für ein metallisiertes Loch einer gedruckten Schaltungskarte und Verfahren zum Einstecken dieses Kontakts
Contact insertable in a metallised aperture in a printed-circuit board and method of inserting this contact

(30) Priorité: 05.09.1980 CH 6679/80
(43) Date de publication de la demande: 17.03.1982
(73) Titulaire: Züst, Harry, CH-8703 Erlenbach (CH); Bürgi, Sigi, 6301 Zug (CH)
(72) Inventeur: Züst, Harry, CH-8703 Erlenbach (CH); Bürgi, Sigi, 6301 Zug (CH)
(74) Mandataire: EGLI-EUROPEAN PATENT ATTORNEYS

## Description

La présente invention concerne un contact insérable dans un trou métallisé d'une carte de circuit imprimé, ainsi qu'un procédé d'insertion de ce contact dans le trou métallisé.

Les contacts insérables à force dans les trous métallisés d'une carte de circuit imprimé sont largement utilisés à l'heure actuelle pour réaliser des connexions sans soudure. Ils comportent généralement une première extrémité prévue pour passer au travers du trou et faire saillie au-delà de l'une des faces de la carte lorsque le contact est en position d'insertion, et une deuxième extrémité prévue pour faire saillie au-delà de l'autre face de la carte. Ces deux extrémités sont raccordées par une partie médiane dont la fonction est d'assurer simultanément le raccordement électrique du contact avec la surface intérieure métallisée du trou, et sa retenue mécanique dans le trou.

L'invention se rapporte plus particulièrement à la partie médiane de ces contacts, dont les configurations connues jusqu'ici peuvent être classées selon deux groupes distincts.

D'une part, un certain nombre de contacts présentent une partie médiane prismatique, indéformable, à section rectangulaire ou carrée. Lors de l'insertion d'un tel contact, les arêtes de la partie médiane, qui s'étendent parallèlement à l'axe longitudinal du contact ou à sa direction d'insertion dans le trou, viennent s'incruster dans la paroi du revêtement intérieur du trou, formant ainsi des liaisons étanches aux gaz qui freinent les phénomènes de corrosion au niveau des surfaces de contact.

Ces contacts présentent toutefois un certain nombre de désavantages. En particulier, lors de leur insertion dans une ouverture dont les dimensions sont trop faibles, les forces importantes qui se développent dans la direction axiale peuvent provoquer l'arrachement du revêtement intérieur, ou des couches conductrices intermédiaires dans le cas de l'utilisation de circuits multicouches. A l'inverse, si les dimensions de l'ouverture sont trop grandes, la retenue axiale du contact qui ne s'effectue que par frottement du contact sur le revêtement sera mauvaise et risquera encore de se détériorer sous l'action de sollicitations mécaniques (vibrations, efforts axiaux exercés sur l'une ou l'autre extrémité du contact) ou thermiques. On voit donc que l'utilisation de ce type de contacts implique le respect de tolérances dimensionnelles très strictes sur l'ouverture du circuit imprimé, qui sont délicates à obtenir par les techniques de galvanoplastie. On notera en particulier que dans le cas d'ouvertures de section non parfaitement ronde, un même contact sera plus ou moins bien retenu, selon que les diagonales de sa section correspondent à un diamètre plus ou moins grand de l'ouverture mesuré dans la direction de ces diagonales. En outre, les efforts radiaux exercés par la partie médiane sur le revêtement intérieur s'exercent selon deux directions diagonales et cette répartition irrégulière peut conduire à la fissuration du revêtement.

Il existe d'autre part des contacts présentant une partie médiane déformable élastiquement dans une direction radiale, ce qui permet en théorie d'alléger les tolérances dimensionnelles des trous revêtus intérieurement qui doivent les recevoir. Toutefois, l'étanchéité aux gaz des surfaces de contact n'est réalisée au contraire qu'en respectant des conditions de tolérances et de mise en oeuvre absolument optimales. Il faut noter également que la surface de contact entre la partie médiane et la paroi du revêtement ne se fait jamais sur toute la hauteur de cette partie médiane, ce qui peut conduire à une retenue mécanique instable du contact. Enfin, les efforts axiaux mais aussi de rotation appliqués aux extrémités du contact ne peuvent être absorbés que de façon imparfaite par effet de frottement contre la paroi du revêtement.

Il est également connu de retenir mécaniquement des contacts dans des trous non métallisés, prévus dans des barres de contact relativement épaisses en donnant à une partie médiane des contacts une structure hélicoïdale (US-A-3731 261

C'est pourquoi l'objet de l'invention est de proposer un contact insérable qui assure à la fois une excellente tenue mécanique et une étanchéité aux gaz très satisfaisante et qui ne présente aucun des désavantages des contacts connus tout en autorisant un relâchement des tolérances dimensionnelles attachées à la réalisation du trou métallisé de la carte de circuit imprimé.

Cet objet, et d'autres encore qui apparaîtront à la lecture de la description suivante, sont réalisés selon l'invention en prévoyant de conférer à la partie médiane du contact une structure hélicoïdale. Selon un mode de réalisation particulièrement avantageux tant du point de vue de la fabrication du contact que de celui de sa mise en oeuvre, la partie médiane présente une section rectangulaire, les sommets de cette section définissant les arêtes d'une structure hélicoïdale dont l'angle de rotation est de 90°. De préférence, le contact est inséré dans le trou métallisé en exerçant sur sa deuxième extrémité une poussée longitudinale dans la direction de là première, le contact étant maintenu libre en rotation pendant au moins la phase de pénétration de la partie médiane dans le trou. Dans ces conditions, le contact pénétrera le matériau du revêtement du trou selon une trajectoire en hélice, et se retrouvera dans une position d'insertion décalée de 90° par rapport à sa position initiale. Parmi les nombreux avantages de cette solution, on peut citer les suivants :
Ce contact est parfaitement guidé et maintenu axialement du fait que les points de contact sont répartis sur tout le pourtour de la paroi intérieure du revêtement, et cela sur toute sa hauteur ; cette caractéristique garantit un ancrage sûr du contact à l'encontre de sollicitations en flexion exercées sur l'une ou l'autre extrémité ;
la qualité du contact électrique et la retenue de la pièce sont affectées dans une moindre mesure par les irrégularités du trou et des tolérances dimensionnelles moins serrées, car elles ne dépendent plus comme antérieurement de la précision dimensionnelle du trou dans deux seules directions ;
les tensions mécaniques dans le revêtement intérieur du trou sont également réparties sur tout le pourtour. En raison de la forme sinusoïdale des arêtes en projection radiale, les efforts radiaux peuvent être absorbés par le matériau légèrement élastique sans que les propriétés électriques ou mécaniques du contact soient remises en cause ;
la surface de contact correspondant au nombre de points électriquement actifs et formant une liaison étanche est fortement accrue du fait de la structure hélicoïdale
la blessure du revêtement intérieur du trou est plus légère, et évite donc sa fissuration ;
les forces axiales exercées sur la première extrémité lors de la formation d'une connexion enroulée ou du retrait d'un enroulement sont absorbées par effet de frottement, mais aussi de verrouillage de forme ;
en prévoyant une structure hélicoïdale à pas à gauche, les forces axiales et les forces de torsion apparaissant lors de la formation d'une connexion enroulée qui s'effectue normalement selon le sens horaire sont partiellement contrecarrées et peuvent être reprises par la surface de la face opposée de la carte de circuit imprimé au moyen d'épaulements prévus sur le contact ; cette disposition élimine en grande partie les effets d'usure du trou ou d'autres effets agissant défavorablement sur la qualité de la liaison.

L'invention sera bien comprise à la lecture de la description suivante faite en relation avec les dessins joints, parmi lesquels :
la figure 1 est une vue partielle en perspective d'un contact insérable selon l'invention ;
la figure 2 est une vue en élévation du contact de la figure 1 selon les flèches II-II de cette figure ;
la figure 3 est une vue en élévation du contact des figures 1 et 2 selon les flèches III-III de la figure 1 ;
la figure 4 est une vue en coupe d'un contact selon l'invention après insertion dans un trou d'une carte de circuit imprimé ;
la figure 5 est une vue en coupe selon la ligne V-V du contact de la figure 4 ;
la figure 6 est une vue en élévation d'une série de contacts selon l'invention en cours de fabrication
la figure 7 représente une coupe selon la ligne VII-VII d'un contact de la figure 6 ; et
la figure 8 représente un autre mode de réalisation d'un contact selon l'invention.

Comme on le voit au mieux sur les figures 1 à 3 le contact selon un mode de réalisation particulier de l'invention comporte une première extrémité 1, de section généralement carrée, prévue pour faire saillie au-delà de l'une des faces d'une carte de circuit imprimé de façon à pouvoir recevoir un fil électrique assujetti au moyen d'une connexion enroulée. La deuxième extrémité 2 non représentée sur le dessin est prévu pour faire saillie sur l'autre face de la carte imprimée et faciliter la connexion d'une carte imprimée secondaire, d'un fil électrique ou de tout autre dispositif. Les extrémités 1 et 2 sont raccordées par une partie médiane 3 qui présente une structure hélicoïdale. La section de la partie médiane 3 est polygonale, de préférence rectangulaire (figure 5) ou carrée, et ses sommets définissent les arêtes 4 de la structure hélicoïdale. Dans le cas d'une section rectangulaire ou carrée, l'angle de rotation de l'hélice est de préférence de 90°, c'est-à-dire que le pas de l'hélice correspond à la longueur de la partie médiane.

La figure 4 représente le contact en position d'insertion dans un trou 5 d'une carte 6 de circuit imprimé, recouvert intérieurement d'un revêtement conducteur 7. Un épaulement 8 présentant au moins deux surfaces planes 9, 10 perpendiculaires à l'axe longitudinal du contact est prévu à la jonction de la partie médiane 3 et de la deuxième extrémité 2, pour venir s'appuyer contre la face supérieure du circuit imprimé en position d'insertion du contact. Le contact est au mieux mis en place en exerçant simplement sur sa deuxième extrémité 2 une poussée longitudinale en direction de son extrémité 1, et en maintenant le contact libre en rotation pendant au moins la phase de pénétration de la partie médiane dans le trou. Le contact pénètre donc en tournant dans la paroi du revêtement 7. Les surfaces 9 et 10 permettent alors de fixer la position axiale et par conséquent l'orientation angulaire du contact en position d'insertion. En outre, ces mêmes surfaces 9 et 10 permettent de reporter directement sur la face supérieure de la carte 6 les efforts appliqués à l'extrémité 1 lors d'une opération de connexion par enroulement, notamment si le pas de la structure hélicoïdale est du type à gauche, alors que la connexion par enroulement s'effectue généralement dans le sens horaire. Une gorge 11 est réalisée à la jonction des surfaces 9, 10 et de la partie médiane 3 pour éviter tout défaut de positionnement provoqué par des irrégularités du revêtement 7 à l'entrée du trou 5. Pour garantir un raccordement correct d'un même contact dans des trous de profondeurs diverses, notamment pour l'utilisation de circuits multicouches, il suffira de prévoir que la longueur de la partie médiane 3 correspond à la plus grande profondeur des trous susceptibles de la recevoir. Bien entendu, la longueur des diagonales de la section de cette partie médiane doit être légèrement plus grande que le diamètre moyen de l'ouverture définie par les parois du revêtement 7.

La figure 6 montre à titre d'exemple une série de contacts en cours de fabrication. Les opérations de découpage, cambrage, formage sont réalisées à partir d'une bande métallique 12, par exemple en phosphore-bronze ou étain-bronze, dont les contacts individuels peuvent n'être séparés selon une ligne X que par l'utilisateur final des contacts, avant leur insertion dans les cartes de circuits imprimés. Les contacts représentés sur cette figure, comme celui de la figure 7, comportent une deuxième extrémité 2 formant une fourchette élastique 13 prévue pour le raccordement de cartes imprimées par exemple. Le contact de la figure 8 comporte une deuxième extrémité formant elle aussi une borne de connexion par enroulement, par exemple pour réaliser un connecteur pour câbles plats. Le revêtement des différentes zones de ces contacts peut être obtenu par les techniques habituelles.

Pour la réalisation de la partie médiane 3, les opérations de fabrication prévoient de façon avantageuse une étape au cours de laquelle une torsion de 90° est appliquée à l'une des extrémités du contact relativement à l'autre, autour de l'axe longitudinal du contact, de manière à conférer à la partie médiane la configuration hélicoïdale voulue.

Bien qu'elle ait été décrite en liaison avec un mode de réalisation particulier de la partie médiane, l'invention ne s'y trouve nullement limitée.

D'autres solutions conformes à l'invention quoique moins avantageuse pourraient être envisagées, tant pour les caractéristiques angulaires de la structure hélicoïdale que pour la forme de sa section.

## Revendications

1. Contact insérable dans un trou métallisé (5) d'une carte de circuit imprimé (6), comprenant
une première extrémité (1) prévue pour passer au travers du trou (5) et faire saillie au-delà de l'une des faces (9) de la carte (6) lorsque le contact est en position d'insertion ;
une deuxième extrémité (2) prévue pour faire saillie au-delà de l'autre face (6) de la carte lorsque le contact est en position d'insertion ; et
une partie médiane (3) raccordant la première et la deuxième extrémité prévue pour assurer simultanément le raccordement électrique du contact (4) avec la surface intérieure métallisée du trou (7) et sa retenue mécanique (8) dans le trou ;
caractérisé en ce que ladite partie médiane présente une structure hélicoïdale.

2. Contact selon la revendication 1, caractérisé en ce que la partie médiane (3) présente, perpendiculairement à l'axe longitudinal du contact, une section polygonale dont les sommets (4) définissent les arêtes de la structure hélicoïdale.

3. Contact selon la revendication 2, caractérisé en ce que la section de la partie médiane (3) est rectangulaire.

4. Contact selon la revendication 3, caractérisé en ce que l'angle de rotation de la structure hélicoïdale est de 90°.

5. Contact selon l'une quelconque des revendications précédentes, caractérisé en ce que la structure hélicoïdale présente un pas du type à gauche.

6. Contact selon l'une quelconque des revendications précédentes, caractérisé en ce que la première extrémité (1) forme une borne de connexion par enroulement.

7. Contact selon l'une quelconque des revendications précédentes, caractérisé en ce qu'un épaulement (8) comportant des surfaces planes (9, 10) perpendiculaires à l'axe longitudinal du contact est prévu à la jonction de la partie médiane (3) et de la deuxième extrémité (2) pour venir s'appuyer contre la carte de circuit imprimé (6) lorsque le contact est en position d'insertion.

8. Contact selon la revendication 7, caractérisé en ce que lesdites surfaces (9, 10) planes de l'épaulement (8) se raccordent aux surfaces contiguës de la partie médiane (3) par l'intermédiaire d'une gorge (11).

9. Procédé d'insertion d'un contact selon l'une quelconque des revendications 1 à 8 dans un trou d'une carte de circuit imprimé, caractérisé en ce que l'on introduit la première extrémité du contact dans le trou et que l'on exerce sur la deuxième extrémité une poussée longitudinale dans la direction de la. première, le contact étant maintenu libre en rotation pendant au moins la phase de pénétration de la partie médiane dans le trou.

## Claims

1. Contact insertable into a metallized aperture (5) of a printed circuitboard (6) comprising
a first end (1) for passing through the aperture (5) and projecting beyond one of the faces (9) of board (6) when the contact is in the insertion position ;
a second end (2) for projecting beyond the other face of the board (6) when the contact is in the insertion position ; and
a median part (3) connecting the first and second ends for simultaneously ensuring the dectrical connection of contact (4) to the inner metallized surface (7) of the aperture and its mechanical retention therein,
characterized in that the median part has a helical structure.

2. Contact according to claim 1, characterized in that perpendicularly to the longitudinal axis of the contact, median part (3) has a polygonal section, whose tops (4) define the edges of the helical structure.

3. Contact according to claim 2, characterized in that the section of median part (3) is rectangular.

4. Contact according to claim 3, characterized in that the rotation angle of the helical structure is 90°.

5. Contact according to any one of the preceding claims, characterized in that the helical structure has a left-hand action.

6. Contact according to any one of the preceding claims, characterized in that the first end (1) forms a connection terminal by winding.

7. Contact according to any one of the preceding claims, characterized in that a shoulder (8) having planar surfaces (9, 10) perpendicular to the longitudinal axis of the contact is provided at the junction of the median part (3) and the second end (2) for bearing against the printed circuitboard (6) when the contact is in the insertion position.

8. Contact according to claim 7, characterized in that the planar surfaces (9, 10) of the shoulder (8) are connected to the contiguous surfaces of the median part (3) via a groove (11).

9. Method for inserting a contact according to any one of the claims 1 to 8 into an aperture of a printed circuitboard, characterized in that the first end of the contact is introduced into the aperture and longitudinal pressure in the direction of the first end is exerted on the second end, the contact being maintained in free rotation at least during the penetration phase of the median part into the aperture.

## Patentansprüche

1. Einsteckkontakt für ein metallisiertes Loch einer gedruckten Schaltungskarte, bestehend
aus einem ersten äusseren Ende (1), welches vorgesehen ist, um durch das Loch (5) durchzugehen und um aus einer Seite (9) der Karte (6) herauszuragen, wenn der Kontakt eingesteckt ist,
,aus einem zweiten äusseren Ende (2), welches vorgesehen ist, um aus der anderen Seite der Karte (6) herauszuragen, wenn der Kontakt eingesteckt ist, und
aus einem Mittelteil (3), welches das erste Ende mit dem zweiten Ende verbindet und welches vorgesehen ist, um gleichzeitig die elektrische Verbindung des Kontaktes (4) mit der inneren Seite des metallisierten Loches herzustellen und auch seine mechanische Befestigung in dem Loch zu bewirken,
dadurch gekennzeichnet, dass das besprochene Mittelteil (3 eine schraubenförmige Struktur aufweist.

2. Kontakt nach Anspruch 1, dadurch gekennzeichnet,. dass das Mittelteil (3) einen senkrecht zur Längsachse des Kontakts viereckigen Querschnitt aufweist, dessen vier Ecken (4) die Kanten der schraubenförmigen Struktur darstellen.

3. Kontakt nach Anspruch 2, dadurch gekennzeichnet, dass der Querschnitt des Mittelteils rechteckig ist.

4. Kontakt nach Anspruch 3, dadurch gekennzeichnet, dass der Rotationswinkel der schraubenförmigen Struktur 90° beträgt.

5. Kontakt nach wenigstens einem der Ansprüche 1-4, dadurch gekennzeichnet, dass die schraubenförmige Struktur linksdrehend ist.

6. Kontakt nach wenigstens einem der Ansprüche, 1-5 dadurch gekennzeichnet, dass das erste Ende (1) eine Klemme für einen Wicklungsanschluss darstellt.

7. Kontakt nach wenigstens einem Ansprüche 1-6, dadurch gekennzeichnet, dass ein Vorsprung (8) bestehend aus senkrecht zur Längsachse des Kontakts liegenden Flächen (9, 10) an der Verbindungsstelle zwischen Mittelteil (3) und zweitem Ende (2) vorgesehen ist, um sich gegen die gedruckte Schaltungskarte (6) zu stützen, wenn der Kontakt eingesteckt ist.

8. Kontakt nach Anspruch 7, dadurch gekennzeichnet, dass die besprochenen flachen-Flächen (9, 10) des Vorsprungs (8) sich an den nebenstehenden Flächen des Mittelteils (3) durch eine Rille (11) verbinden.

9. Verfahren zum Einstecken eines Kontakts nach wenigstens einem der Ansprüch 1-8 in ein Loch einer gedruckten Schaltungskarte, dadurch gekennzeichnet, dass das erste Ende des Kontakts in das Loch hineingeführt wird und dass auf das zweite Ende ein Stoss in Richtung erstes Ende ausgeübt wird, wobei mindestens während dem Eindringen des Mittelteils im Loch dem Kontakt eine Rotationsfreiheit gegeben wird.
